# EUROPÄISCHE PATENTANMELDUNG

(11) **EP 0 014 172 A1**
(43) Veröffentlichungstag der Anmeldung: **06.08.1980**
(21) Anmeldenummer: 80630002.6
(22) Anmeldetag: 02.01.1980
(51) Int. Cl.: E01F 15/00, E01F 8/00

(54) **Als Leiteinrichtung für den Strassenverkehr und zum Schallschutz für die Anrainer von Fahrbahnen dienende Schutzwand**

(30) Priorität: 23.01.1979 LU 80815
(71) Anmelder: ARBED S.A., L-2930 Luxembourg (LU)
(72) Erfinder: Glaesener, Ernest, Luxembourg (LU)
(74) Vertreter: Neyen, René

(57) **Zusammenfassung**

Die Leit- und Schallschutzwand besteht aus mit Kunststoff (2) ausgeschäumten Hohlprofilelementen aus dünnwandigem Stahlblech, wobei ein unteres Element, dessen dem Boden zugewandte Seite diesen berührt, als durchgehende Leiteinrichtung ausgebildet ist und nach oben durch zumindest ein oberes plattenförmiges, als Schallschutzwand ausgebildetes Element (8) verlängert ist.

Das untere Element hat einen symmetrischen, zumindest auf drei Seiten von Stahlblech begrenzten Querschnitt in Form eines aufrecht stehenden Pilzes oder eines Trapezes, dessen Seiten um höchstens 30° zur Senkrechten geneigt sind; die Stützen ragen in das Hohlprofil hinein.

Das obere Element (8) ist unten offen und zum Aufsetzen auf das untere entsprechend geformt; innere vertikale Versteifungen (4) ragen in das untere Element hinein.

Fahrbahnseitige Lochungen (7) reichen bis in die Ausschäumung (2).

Leitelement und Schallschutzelement können auch einstückig ausgebildet sein, wobei dann die Versteifungen (4) in Bodenhalterungen (3) hineinragen.

## Beschreibung

Die vorliegende Erfindung betrifft eine als Leiteinrichtung für den Strassenverkehr und als Schalldamm für die Anrainer von Fahrbahnen dienende Schutzwand.

Bekanntlich führen Autobahnen in und durch Grosstädte, so dass es unumgänglich ist, dieselben durch Wohnviertel hindurch zu führen. Weiter ist bekannt, dass die in diesen Wohnvierteln lebenden Menschen hierdurch einer Lärmbelästigung ausgesetzt sind, die infolge des ständigen Anwachsens des Wagenparks immer intensiver wird. Aus diesem Grunde wurden zahlreiche Mittel zum Eindämmen des Verkehrslärms geschaffen, in der Hauptsache Lärmschutzwände verschiedenartigen Aufbaus, die man an Autobahn- bzw. Strassenrändern antrifft.

Gleichzeitig werden Autobahnen und neuerdings auch Strassen mit sehr schmalen oder ohne Mittelstreifen mit Leiteinrichtungen zur Sicherheit im Strassenverkehr versehen.

Folglich ist man nicht selten gezwungen an Strassen oder Autobahnen die mit Leiteinrichtungen versehen sind, zusätzlich Lärmschutzwände anzubringen oder umgekehrt. Im Fall neuerbauter Fahrbahnen muss man beide Arten von Einrichtungen nebeneinander anbringen, was nicht nur zu Belastungen finanzieller Art, sondern auch zu umständlichen und langwierigen Montagearbeiten führt. Auch ist zu beachten, dass das Aufstellen von Leiteinrichtungen und Schallschutzwänden nebeneinander in einem nicht geringen Mass Raum beansprucht. Man muss demnach beim Neubau von Fahrbahnen eine entsprechend vergrösserte Fahrbahnbreite vorsehen, was sich in Mehrkosten für den Unterbau niederschlägt. Alternativ muss man beim nachträglichen Anbau sei es von Leiteinrichtungen oder von Schallschutzwänden die zur Verfügung stehende Breite der Fahrbahn beschneiden.

Aus diesen Gründen ist es wünschenswert über eine Einrichtung zu verfügen, die beide Funktionen, nämlich die Absicherung von aus der Bahn geratenen Fahrzeugen, sowie die Lärmabschwächung erfüllen.

Das Ziel der Erfindung besteht folglich darin eine solche Schutzwand zu schaffen, die sowohl als Leiteinrichtung für den Strassenverkehr als auch als Schalldamm für die Anrainer von Fahrbahnen dient und die vorerwähnten Nachteile vermeidet.

Dieses Ziel wird erreicht durch eine Schutzwand gemäss der Erfindung, die dadurch gekennzeichnet ist, dass sie aus mit einem Kunststoff ausgeschäumten Hohlprofilelementen aus dünnwandigem Stahlblech besteht, wobei ein unteres Hohlprofilelement welches einen symetrischen profilierten zumindest auf drei Seiten von Stahlblech begrenzten Aufbau aufweist, und welches mit der dem Boden zugewandtenSeite denselben berührt als durchgehende Leiteinrichtung ausgebildet ist, und wobei das untere Hohlprofilelement durch zumindest ein oberes im wesentlichen flaches Hohlprofilelement verlängert ist, das als Schallschutzwand ausgebildet ist.

Bei der erfindungsgemässen Schutzwand handelt es sich demnach um eine Kombination Leiteinrichtung - Schallschutzwand. Durch die erfindungsgemässe Ausführung als mit Kunststoff ausgeschäumten, zusammengesetzten Hohlprofil erweist die Konstruk- _{'}tion sich als gleichzeitig stabil und elastisch.

Erfindungsgemäss ist es möglich einerseits Schallschutzelemente auf Leiteinrichtungselementen anzuordnen und miteinander und mit der Leiteinrichtung zu verbinden, was es erlaubt bereits bestehende Leiteinrichtungen auch nachträglich noch mit einer Schallschutzwand auszurüsten. Andererseits können vorgefertigte vertikale einstückige Leiteinrichtungs-Schallschutzelemente in Fahrbahnrichtung aneinandergereiht, untereinander verbunden und im Boden verankert werden.

Der Zusammenhalt der einzelnen Hohlprofilelemente unter sich wird vorzugsweise dadurch erzielt, dass bei jeweils in Horizontal- und ggf. Vertikalrichtung aufeinanderfolgenden Hohlprofilelementen eines an einem Ende über wenigstens einen Teil seiner Länge um die Blechstärke verjüngt ist und mit diesem Ende in das nicht verjüngte Ende des anderen Hohlprofilelementes eingeschachtelt ist, wobei die beiden Hohlprofilelemente auf besagter Länge durch Nieten, Schrauben oder Kleben miteinander verbunden sind.

Man stellt fest, dass der untere als Leiteinrichtung ausgebildete Teil der Schutzwand weder freiliegende Stützen oder Pfosten, noch irgendwelche andere hervorstehende Teile aufweist, die einem Fahrzeug oder gar einem Kraftradfahrer gefährlich werden könnten. Desweiteren sind die Wandungen kantenfrei und dank der Ausführung aus Metall völlig glatt. Dies bewirkt, dass hier, im Gegensatz zu den bekannten Betonleiteinrichtungen, keine nennenswerte Haftreibung mit Radreifen auftreten kann.

Was die Form der als Leiteinrichtung dienenden Hohlprofilelemente anbelangt, so hat sich gemäss einer ersten Ausführungsform der erfindungsgemässen Schutzwand eine in etwa einem aufrecht stehenden Pilzes ähliche Form als besonders funktionell erwiesen.

Durch den Umstand, dass die Konizität nach unten gerichtet ist und das Oberteil hervorsteht, wird ein Wagen bei der Berührung der Leiteinrichtung mit dem Rad oder mit dem Kotflügel nach unten gedrückt. Bei dieser Ausführung kann das Rad nicht hochsteigen, denn es wird immer durch das Eigengewicht des Wagens nach unten gedrückt und da es gleichfalls nach unten keinen Kontakt hat, also auch keine Reibung vorhanden ist, muss es nach unten fallen.

Die Pilzform deren Höhe gewöhnlich grösser ist als diejenige herkömmlicher Leitplanken kommt nicht nur Kraftwagen, sondern in verstärktem Masse auch Krafträdern zugute, da ein Sturz in das Leiteinrichtungsteil zu einem Auffang innerhalb dem konkaven Teil des Pilzes führt, wobei der Gestürzte ohne Kontakt mit irgendwelchen hervorstehenden Teilen - freiliegende Stützen sind nicht vorhanden - bis zur Erschöpfung seiner kinetischen Energie entlang des Hohlprofils gleitet. Diese Art von Schutz ist insbesondere innerhalb von Kurven wirksam und erwünscht.

Eine zweite Ausführungsform der erfindungsgemässen Schutzwand sieht vor, dass die unteren Hohlprofilelemente die Form eines Trapezes aufweisen, dessen eine Basis den Boden berührt und dessen Seiten zur Senkrechten in einem Winkel von höchstens 30⁰ geneigt sind.

Der Vorteil dieser Ausführungsform liegt insbesondere in ihrer Einfachheit. Herstellungstechnisch gesehen ist diese Form wirtschaftlicher herstellbar, wobei dank der Ausführung aus glattem Stahlblech auch bei dieser Ausführung die Sicherheit gewährleistet ist. In der Tat wird durch das glatte Blech auch hier ein Hochklettern verhindert, bzw. ein Abdrehen der Räder oder eine Führung der Kotflügel gewährleistet.

Bei der einen wie bei der anderen der beiden Ausführungsformen hat es sich als günstig erwiesen, die Seitenwände der unteren Hohlprofilelemente gewellt auszuführen und zwar so, dass die Wellen parallel zur Fahrbahnrichtung verlaufen.

Weiter kann man erfindungsgemäss vorsehen, das untere Hohlprofil mit inneren Versteifungen auszustatten, die durchgehend oder punktuell sein können.

Zum Verankern der erfindungsgemässen Schutzwand bzw. deren unteren Elementen dienen Stützen. Dies sind Hohlkörper beliebigen Profils, die einerseits in Bodenöffnungen oder -Halterungen sitzen und andererseits in Aussparungen stecken, die in dem unteren Hohlprofil praktiziert sind.

Die Stützen können ein-, zwei- oder dreiteilig ausgeführt sein.

Bei der zweiteiligen Ausführung ragt ein Teil in eine Bodenöffnung oder -Halterung und das andere in das Hohlprofil.

Die dreiteilige Stütze begreift zwei identische Teile welche in dem Boden bzw. in der Hohlprofilaussparung sitzen, während das dritte Teil einen mittigen Wulst aufweist und als Verbindungsstück für die beiden erstgenannten Teile dient.

Auf Bodenniveau befindet sich üblicherweise eine Sollbruchstelle. t

Die oberen Hohlprofilelemente, welche die als Leiteinrichtungsteile ausgeführten Teile nach oben verlängern, sind erfindungsgemäss als Platten sandwichartigen Aufbaues ausgebildet. Zum Aufsetzen auf die Leiteinrichtungselemente ist die untere Seite dieser Elemente offen und sie weisen im unteren Bereich eine Form auf, die der des oberen Bereichs der Leiteinrichtungsteile im wesentlichen entspricht.

Man kann einstückige obere Hohlprofilelemente vorsehen, welche die ganze Höhe der Schallschutzwand ausmachen, oder aber die Schallschutzwand aus mehreren horizontalen Reihen aus übereinander angeordneten und ineinandergeschachtelten Elementen bilden.

Sei es, dass man nur einstückige Leiteinrichtungs-Schallschutzteile mit entsprechender Höhe vorsieht, sei es dass man die notwendige Höhe durch Anordnen von mehreren Hohlprofilelementen übereinander erreicht, es ist nach der Erfindung nützlich, innere Versteifungen vorzusehen. Dieselben erstrecken sich vorzugsweise in vertikaler Richtung und gehen zweckmässigerweise bis in die unteren Hohlprofilelemente durch.

Nach einer bevorzugten Ausführungsform der erfindungsgemässen Schutzwand weist das zuoberst angeordnete Hohlprofil eine zur Fahrbahn geneigte Krümmung auf.

Mittels dieser Ausführung wird eine Wirkung erreicht, die einer Erhöhung der Schallschutzwand virtuell gleichkommt.

Die oberen Hohlprofilelemente weisen vorzugsweise an den zur Fahrbahn gerichteten Flächen Lochungen auf, die durch die Blechwand in die _{K}unststoffausschäumung hineinragen.

Zur bildhaften Erläuterung der verschiedenen Ausführungsformen der erfindungsgemässen Schutzwand, wird auf die Zeichnungen verwiesen. Es zeigen:
Fig. 1 einen Schnitt durch eine Schutzwand, in der das untere Hohlprofil eine Pilzform aufweist,
Fig. 2 einen Schnitt durch eine Schutzwand, in der das untere Hohlprofil die Form eines auf seiner kleinen Basis stehenden Trapezes aufweist, während das obere Profil gekrümmt ist,
Fig. 3 einen Schnitt durch eine Schutzwand, in der das untere Hohlprofil die Form eines auf seiner grossen Basis stehenden Trapezes aufweist, wobei das untere Hohlprofil offen ist,
Fig. 4 die Darstellung aus Fi^{g.} 3 mit einem im obersten Bereich gekrümmten Endstück, und
Fig. 5 eine perspektivische Darstellung der Ausführungsform aus Fig. 4.

Wie in Fig. 1 und Fig. 2 dargestellt, begreifen die beiden Ausführungen der erfindungsgemässen Schutzwand ein auf das jeweilige Leiteinrichtungsteil aufgesetztes erstes Schallschutzteil (8) und ein oberstes Schallschutzteil (9) bzw. (10) wobei letzteres gekrümmt ist. Die Teile (8) werden über die Versteifungen (4) mit den Leiteinrichtungsteilen verbunden. Identische Versteifungen (4) dienen zur Verbindung der Teile (8) und (9), bzw. (8) und (10).

Die Leiteinrichtungsteile sind über Stützen in den Bodenöffnungen (3) verankert.

In Fig. 3 und Fig. 4 werden Ausführungen gezeigt, in denen Leiteinrichtungsteil und Schallschutzteil aus einem Profilkörper (1) bestehen, die mittels der Versteifungen (4) in den Bodenöffnungen (3) verankert sind.

In der in Fig. 5 veranschaulichten Ausführungsform erkennt man die Lochungen (7), die bis in die Kunststoffausschäumung (2) hineinragen.

## Patentansprüche

l. Als Leiteinrichtung für den Strassenverkehr und als Schalldamm für die Anrainer von Fahrbahnen dienende Schutzwand, dadurch gekennzeichnet, dass sie aus mit einem Kunststoff ausgeschäumten Hohlprofilelementen aus dünnwandigem Stahlblech besteht, wobei ein unteres Hohlprofilelement, welches einen symetrischen profilierten zumindest auf drei Seiten von Stahlblech begrenzten Aufbau aufweist und welches mit der dem Boden zugewandten Seite denselben berührt als durchgehende Leiteinrichtung ausgebildet ist, und wobei das untere Hohlprofilelement durch zumindest ein oberes im wesentlichen flaches Hohlprofilelement verlängert ist, das als Schallschutzwand ausgebildet ist.

2. Schutzwand nach Anspruch 1, dadurch gekennzeichnet, dass bei jeweils aufeinanderfolgenden Hohlprofilelementen eines an einem Ende über wenigstens einen Teil seiner Länge um die Blechstärke verjüngt ist und mit diesem Ende in das nicht verjüngte Ende des anderen Hohlprofilelementes eingeschachtelt ist, wobei die beiden Hohlprofilelemente auf besagter Länge durch Nieten, Schrauben oder Kleben miteinander verbunden sind.

3. Schutzwand nach den Ansprüchen 1 - 2, dadurch gekennzeichnet, dass das untere Hohlprofilelement angenähert die Form eines aufrecht stehenden Pilzes aufweist.

4. Schutzwand nach den Ansprüchen 1 - 2, dadurch gekennzeichnet, dass das untere Hohlprofilelement die Form eines Trapezes aufweist, dessen eine Basis den Boden berührt und dessen Seiten zur Senkrechten einen Winkel von höchstens 3₀° aufweisen.

5. Schutzwand nach den Ansprüchen 1 - 4, dadurch gekennzechnet, dass die Seitenwände der unteren Hohlprofilelemente gewellt sind, wobei die Wellen parallel zur Strassenrichtung verlaufen.

6. Schutzwand nach den Ansprüchen 1 - 5, dadurch gekennzechnet, dass in die unteren Hohlprofilelemente Versteifungen eingebettet sind, die durchgehend oder punktuell sein können.

7. Schutzwand nach den Ansprüchen 1 - 6, dadurch gekennzeichnet, dass die Stützen zweiteilig sind, wobei ein Teil in eine Bodenöffnung oder -halterung ragt und das andere Teil in dem Hohlprofil steckt.

8. Schutzwand nach den Ansprüchen 1 - 7, dadurch gekennzeichnet, dass die Stützen dreiteilig sind, wobei je ein Teil im Boden und in einer Hohlprofilaussparung steckt und das dritte Teil, das einen mittigen Wulst trägt, einerseits im Bodenteil und andererseits im Hohlprofilteil steckt.

9. Schutzwand nach den Ansprüchen 1 - 8, dadurch gekennzeichnet, dass die Stützen bzw. ein Zwischenstück auf Bodenniveau eine Sollbruchstelle aufweisen.

lo. Schutzwand nach den Ansprüchen 1 und 2, dadurch gekennzeichnet, dass die oberen Hohlprofilelemente plattenförmig ausgebildet sind.

11. Schutzwand nach Anspruch lo, dadurch gekennzeichnet, dass die oberen mit den unteren Hohlprofilelementen einstückig ausgebildet sind.

12. Schutzwand nach Anspruch lo, dadurch gekennzeichnet, dass ein oberes Hohlprofilelement zum Aufsetzen auf ein unteres Hohlprofilelement auf der unteren Seite offen ist, und im unteren Bereich eine Form aufweist, die der des oberen Bereichs des Leiteinrichtungsteiles entspricht.

13. Schutzwand nach den Ansprüchen lo -12, dadurch gekennzeichnet, dass die oberen Hohlprofilelemente innere Versteifungen aufweisen.

14. Schutzwand nach Anspruch 13, dadurch gekennzeichnet, dass sich die Versteifung in vertikaler Ebene erstreckt und bis in das untere Hohlprofilelement hineinragt.

15. Schutzwand nach den Ansprüchen lo - 14, dadurch gekennzeichnet, dass das zuoberst angeordnete Hohlprofilelement eine zur Fahrbahn geneigte Krümmung aufweist.

16. Schutzwand nach den Ansprüchen lo - 15, dadurch gekennzeichnet, dass die oberen Hohlprofilelemente an ihren zur Fahrbahn gerichteten Flächen Lochungen aufweisen, die durch die Blechwand in die Kunststoffausschäumung hineinreichen.
